# EUROPÄISCHE PATENTANMELDUNG

(11) **EP 1 982 634 A2**
(43) Veröffentlichungstag der Anmeldung: **22.10.2008**
(21) Anmeldenummer: 08104286.3
(22) Anmeldetag: 26.11.2002
(51) Int. Cl.: A47L 15/50

(54) **Vorrichtung zum Ablegen von Spülgut in einer Geschirrspülmaschine**

(30) Priorität: 28.12.2001 DE 10164506
(62) Teilanmeldung aus: 02792808.4
(71) Anmelder: BSH Bosch und Siemens Hausgeräte GmbH, 81739 München (DE)
(72) Erfinder: Kaczmarek, Wolfgang, 84419 Schwindegg (DE)

(57) **Zusammenfassung**

Die Aufgabe eine Vorrichtung bereitzustellen, eine Vorrichtung bereitzustellen, mit der einerseits die zur Verfügung gestellte Ablagefläche entsprechend den Bedürfnissen verändert werden kann und mit der andererseits in jedem Stadium die Möglichkeit besteht, die dort platzierten Gegenstände vor unerwünschten Bewegungen zu bewahren, wird durch die erfindungsgemäße Vorrichtung zum Ablegen von Spülgut in einer Geschirrspülmaschine mit Mitteln (10) zum lösbaren Befestigen an einem Geschirrkorb (5) und wenigstens einer mit Ausbrüchen versehenen, im wesentlichen horizontalen Ablagefläche (2a - 2f) dadurch gelöst, dass weiterhin im wesentlichen vertikale Trennflächen (3a - 3f) vorgesehen sind, die so angeordnet und ausgebildet sind, dass Ablagefächer (4a - 4f) ausbildbar sind, die ein ungewolltes Bewegen von auf den Ablageflächen (2a - 2f) befindlichem Spülgut verhindern.

## Beschreibung

Die Erfindung richtet sich auf eine Vorrichtung zum Ablegen von Spülgut in einer Geschirrspülmaschine mit Mitteln zum lösbaren Befestigen an einem Geschirrkorb und wenigstens einer mit Ausbrüchen versehenen, im Wesentlichen horizontalen Ablagefläche.

Um die Ablageflächen des Spülraums einer Geschirrspülmaschine optimal auszunutzen, ist es bekannt, Ablageflächen vorzusehen, die nach Bedarf den jeweils unterzubringenden Gegenständen angepasst werden können. Aus der DE 195 40 611 A1 ist eine Ablage für einen Geschirrkorb einer Haushaltsgeschirrspülmaschine bekannt, wobei wenigstens eine Ablage (eine sogenannte Etagere) an wenigstens einer der Seitenwände des Geschirrkorbs angeordnet ist und die Größe der im Einsatzzustand im wesentlichen waagrecht angeordneten Ablagefläche der Ablage veränderbar ausgebildet ist.

Bei der aus der DE 195 40 611 A1 bekannten Vorrichtung hat sich als nachteilig erwiesen, dass auf der Ablagefläche platzierte Gegenstände wie beispielsweise Vorlegebesteck oder ähnliches, durch die durch die Flüssigkeitsstrahleinwirkung aufgebrachten Kräfte in Bewegung geraten können und von der Ablagefläche auf Gläser oder andere zerbrechliche Gegenstände stürzen können.

Aufgabe der vorliegenden Erfindung ist es daher, eine Vorrichtung bereitzustellen, eine Vorrichtung bereitzustellen, mit der einerseits die zur Verfügung gestellte Ablagefläche entsprechend den Bedürfnissen verändert werden kann und mit der andererseits in jedem Stadium die Möglichkeit besteht, die dort platzierten Gegenstände vor unerwünschten Bewegungen zu bewahren.

Diese Aufgabe wird durch die erfindungsgemäße Vorrichtung gemäß Anspruch 1 gelöst. Vorteilhafte Weiterbildungen der Erfindung sind in den Unteransprüchen gekennzeichnet.

Bei der erfindungsgemäßen Vorrichtung zum Ablegen von Spülgut in einer Geschirrspülmaschine mit Mitteln zum lösbaren Befestigen an einem Geschirrkorb und wenigstens einer mit Ausbrüchen versehenen, im wesentlichen horizontalen Ablagefläche, sind weiterhin im wesentlichen vertikale Trennflächen vorgesehen, die so angeordnet und ausgebildet sind, dass Ablagefächer ausbildbar sind, die ein ungewolltes Bewegen von auf den Ablageflächen befindlichem Spülgut verhindern. Erfindungsgemäß sind die Ablageflächen gewellt ausgebildet, wobei mehrere Ablageflächen nebeneinander angeordnet sind. Die Ablageflächen sind an einem Rahmen, der mit Mitteln zum lösbaren Befestigen an einem Geschirrkorb versehen ist, vorgesehen, wobei die Ablageflächen in einzelne Elemente aufteilbar sind und diese Elemente entlang vorgegebener Führungsschienen verschiebbar zueinander ausgebildet sind.

Zum Vergrößern der Ablagefläche ist jede zweite Ablagefläche aus den verbleibenden Ablageflächen durch Verschieben entfernbar ausgebildet.

Mit der vorliegenden Erfindung ist es gelungen, eine Vorrichtung bereitzustellen, mit der einerseits die zur Verfügung gestellte Ablagefläche entsprechend den Bedürfnissen verändert werden kann und mit der andererseits in jedem Stadium die Möglichkeit besteht, die dort platzierten Gegenstände vor unerwünschten Bewegungen zu bewahren.

Nachfolgend wird die vorliegende Erfindung anhand von Zeichnungen näher erläutert. Es zeigen:
- Figur 1: eine perspektivische Darstellung der vorliegenden Erfindung zum Ablegen von Spülgut.

In der in Figur 1 dargestellten Anordnung ist eine weitere, vorteilhafte Ausführungsform der Erfindung gezeigt, die über ein Befestigungsmittel 10 an einem, mit gestrichelten Linien dargestellten Drahtabschnitt eines Längsholmes des Geschirrkorbs 5 lösbar befestigt, z.B. eingehängt ist, wobei sich Abstützelemente (nicht dargestellt) entsprechend der zu erwartenden Hebelkräfte so am Geschirrkorb 5 abstützen, dass die im wesentlichen sinnvolle waagrechte Ablageposition der erfindungsgemäßen Vorrichtung stets gewährleistet wird. Im zusammengeschobenen Zustand wird die erfindungsgemäße Vorrichtung durch die beiden Rahmen 29 und 30 begrenzt, wobei die dazwischen liegenden Ablageflächen 20a bis 23f lediglich durch die im Wellenprofil ausgebildeten Aussparungen unterbrochen ist. Durch die wellenartig ausgebildete Ablagefläche 20a bis 20e werden vorteilhafterweise die darauf befindlichen Gegenstände vor einem unerwünschten seitlichen Wegbewegen, beispielsweise verursacht durch die Flüssigkeitsstrahleinwirkung, geschützt.

Entsprechend den Bedürfnissen des Benutzers wird die Größe der durch die Ablageflächen 20a bis 23d ausgebildeten Ablagefläche dadurch verändert, dass der Benutzer durch entsprechende Krafteinwirkung auf den Rahmenbereich 30 die gesamten daran befindlichen Ablageflächen 21a bis 21d und 23a bis 23d entlang der Führungsschienen 60 soweit aus den verbleibenden Ablageflächen 20a bis 22e herauszieht, so dass, wie in Figur 3 dargestellt, zusätzliche Ablageflächen ausgebildet werden, wobei sowohl die verbleibenden als auch die verschiebbaren Ablageflächen jeweils über Querstreben miteinander verbunden sein können. Durch Verschieben der Ablageflächen 21a bis 21d und 23a bis 23d entlang vorgegebener Führungsschienen 60 werden die gewellt ausgebildeten Ablageflächen aneinander vorbei bewegt und können in jeder beliebigen Stellung gestoppt werden, um entsprechend den jeweiligen Bedürfnissen längliche Gegenstände aufzunehmen. Um ein seitliches Wegbewegen durch die Krafteinflüsse der Spülflüssigkeit zu verhindern, ist es von Vorteil das wellenartige Profil der jeweiligen Ablageflächen so zueinander auszurichten, dass in der Längsausrichtung lediglich Wellentäler bzw. lediglich Wellenkämme fluchten. Zweckmäßigerweise sind auch die als Führungsschienen 60 ausgebildeten Bereiche mit Aussparungen versehen, damit die Spülflüssigkeit auch im eingeschobenen Zustand stets ungehindert eine möglichst große Fläche des mit Speiseresten behafteten Spülguts erreichen kann.

Mit der vorliegenden Erfindung ist es gelungen, eine Vorrichtung bereitzustellen, mit der einerseits die zur Verfügung gestellte Ablagefläche entsprechend den Bedürfnissen verändert werden kann und mit der andererseits in jedem Stadium die Möglichkeit besteht, die dort plazierten Gegenstände vor unerwünschten Bewegungen zu bewahren.

## Patentansprüche

1. Vorrichtung zum Ablegen von Spülgut in einer Geschirrspülmaschine mit Mitteln (10) zum lösbaren Befestigen an einem Geschirrkorb (5) und wenigstens einer mit Ausbrüchen versehenen, im wesentlichen horizontalen Ablagefläche (2a -2f), wobei weiterhin im wesentlichen vertikale Trennflächen (3a - 3f) vorgesehen sind, die so angeordnet und ausgebildet sind, dass Ablagefächer (4a - 4f) ausbildbar sind, die ein ungewolltes Bewegen von auf den Ablageflächen (2a - 2f) befindlichem Spülgut verhindern, **dadurch gekennzeichnet, dass** die Ablageflächen (20a - 20d, 21a - 21d, 22a - 22e) gewellt ausgebildet und mehrere Ablageflächen nebeneinander angeordnet sind.

2. Vorrichtung nach Anspruch 1, **dadurch gekennzeichnet, dass** die im wesentlichen horizontalen Ablageflächen (2a - 2f) einstückig mit den vertikalen Trennflächen (3a - 3f) verbunden sind und eine Facheinheit bilden.

3. Vorrichtung nach Anspruch 2, **dadurch gekennzeichnet, dass** ein Ablagefach (4b) aus einer ersten Facheinheit (2b, 3b) und einer vertikalen Trennfläche (3c) einer zweiten Facheinheit gebildet wird.

4. Vorrichtung nach Anspruch 1 oder 3, **dadurch gekennzeichnet, dass** die Facheinheiten an den Stirnflächen mit Gleitstiften (9) versehen sind.

5. Vorrichtung nach Anspruch 4, **dadurch gekennzeichnet, dass** die Gleitstifte (9) in Führungsschienen (7, 8) eingreifen, die im wesentlichen rechtwinklig entlang der beiden Stirnflächen verlaufen.

6. Vorrichtung nach Anspruch 5, **dadurch gekennzeichnet, dass** die Führungsschienen (7, 8) einen Rahmen mit dem am Geschirrkorb (5) befestigbaren Mittel (10) ausbilden.

7. Vorrichtung nach Anspruch 3, **dadurch gekennzeichnet, dass** mindestens zwei Ablagefächer (4a, 4b) durch zwei nebeneinander angeordnete und gegeneinander verschiebbare Facheinheiten ausgebildet werden.

8. Vorrichtung nach Anspruch 7, **dadurch gekennzeichnet, dass** die horizontalen Ablageflächen (2a - 2f) der nebeneinander angeordneten Facheinheiten so ausgebildet sind, dass bei einem Ineinanderschieben dieser Facheinheiten Aussparungen in den horizontalen Ablageflächen (2a) der ersten Facheinheit, durch Ablageflächen (2b) der zweiten Facheinheit aufgefüllt werden.

9. Vorrichtung nach einem der Anspruch 1 bis 9, **dadurch gekennzeichnet, dass** die Ablageflächen (20a - 20d, 21a - 21 d, 22a - 22e) an einem Rahmen (29), der mit Mitteln (10) zum lösbaren Befestigen an einem Geschirrkorb (5) versehen ist, vorgesehen sind, wobei die Ablageflächen (20a - 20d, 21a - 21d und 22a - 22e) in einzelne Elemente aufteilbar sind, und diese Elemente entlang vorgegebener Führungsschienen (60) verschiebbar zueinander ausgebildet sind.

10. Vorrichtung nach Anspruch 9, **dadurch gekennzeichnet, dass** jede zweite Ablagefläche (21a - 21f, 23a - 23f) aus den verbleibenden Ablageflächen durch Verschieben entlang der Führungsschienen (60) entfernbar ausgebildet ist.
